# EUROPÄISCHE PATENTSCHRIFT

(11) **EP 3 714 951 B1**
(45) Veröffentlichungstag und Bekanntmachung des Hinweises auf die Patenterteilung: **01.12.2021**
(21) Anmeldenummer: 19206528.2
(22) Anmeldetag: 31.10.2019
(51) Int. Cl.: A63C 7/10, A63C 9/00, A63C 9/08, A63C 9/085

(54) **SKIBINDUNG**
SKI BINDINGS
FIXATION DE SKI

(30) Priorität: 29.03.2019 DE 102019108350
(43) Veröffentlichungstag der Anmeldung: 30.09.2020
(73) Patentinhaber: MARKER Deutschland GmbH, 82377 Penzberg (DE)
(72) Erfinder: Brandl, Christian, 82467 Garmisch-Partenkirchen (DE); Bartl, Robert, 82491 Grainau (DE)
(74) Vertreter: SSM Sandmair

(56) Entgegenhaltungen:
- EP-A1- 2 813 268
- EP-A2- 2 662 121
- US-A1- 2015 290 524

## Beschreibung

Die Erfindung betrifft eine Skibindung mit einem Vorderbacken zum Halten eines vorderen Sohlenendes eines Skischuhs und einem Hinterbacken zum Halten eines hinteren Sohlenendes des Skischuhs, wobei der Skischuh in einer ersten Konfiguration der Skibindung für die Abfahrt eine erste Position einnimmt, in welcher der Hinterbacken den Skischuh mit dem Ski verbindet, und der Skischuh in einer zweiten Konfiguration für den Aufstieg eine zweite Position einnimmt, in der der Skischuh relativ zum Hinterbacken bewegbar ist. Dabei ist der Skischuh in der ersten Position in einer Skilängsrichtung gesehen auf dem Ski weiter hinten angeordnet, als in der zweiten Position, und eine Unterseite der Skischuhsohle weist in der ersten Position einen kleineren senkrechten Abstand zu einer der Skischuhsohle zugewandten Skioberfläche auf, als in der zweiten Position.

Ein Beispiel für eine bereits bekannte Skibindung ist in dem Dokument EP 2 813 268 A1 beschreiben

Es ist Aufgabe der Erfindung eine Skibindung bereit zu stellen, die sowohl für einen Aufstieg als auch für eine Abfahrt genutzt werden kann, wobei die Skibindung die Sicherheit und den Komfort für den Nutzer beim Aufstieg und bei der Abfahrt verbessert. Ein Aspekt der Erfindung betrifft eine Skibindung mit einem Vorderbacken zum Halten eines vorderen Sohlenendes eines Skischuhs und einem Hinterbacken zum Halten eines hinteren Sohlenendes des Skischuhs, wobei der Hinterbacken einen Fersenhalter zum Halten des hinteren Sohlenendes umfasst, und wobei der Vorderbacken umfasst:
eine Basis, mit der der Vorderbacken mit einem Ski verbunden werden kann,
einen Backenkörper, der mit der Basis verbunden oder verbindbar ist, oder die Basis mitbildet,
eine erste Haltevorrichtung mit der der Skischuh am vorderen Sohlenende für einen Aufstieg mit dem Ski verbindbar ist, mit wenigstens einem ersten, bevorzugt einem ersten und einem zweiten Eingriffselement, die aus einer ersten Position, in der sie einen ersten Abstand zueinander haben, aufeinander zu in eine zweite Position bewegbar sind, in der sie einen zweiten Abstand zueinander haben, der kleiner ist, als der erste Abstand, wobei das erste Eingriffselement und das zweite Eingriffselement in der zweiten Position eine Gelenkachse definieren, um die der Skischuh mit seinem vorderen Sohlenende bei einem Aufstieg mit dem Ski verschwenkbar ist,
eine zweite Haltevorrichtung mit der der Skischuh am vorderen Sohlenende für eine Abfahrt mit dem Ski verbindbar ist, wobei die zweite Haltevorrichtung eine erste Konfiguration für die Abfahrt aufweist, in welcher die zweite Haltevorrichtung mit dem vorderen Sohlenende des Skischuhs in Kontakt ist, und eine zweite Konfiguration für den Aufstieg aufweist, in welcher die zweite Haltevorrichtung mit dem vorderen Sohlenende des Skischuhs außer Kontakt ist,
wobei der Skischuh in der ersten Konfiguration für die Abfahrt eine erste Position einnimmt, in welcher der Fersenhalter das hintere Sohlenende kontaktiert, und in welcher eine Sohlenunterseite einen ersten Höhenabstand zu einer Skioberfläche aufweist,
wobei der Skischuh in der zweiten Konfiguration für den Aufstieg eine zweite Position einnimmt, in welcher der Fersenhalter das hintere Sohlenende nicht kontaktiert und in welcher die Sohlenunterseite des Skischuhs einen zweiten Höhenabstand zur Skioberfläche aufweist, und
wobei der Skischuh in der ersten Position in einer Skilängsrichtung auf dem Ski gesehen weiter hinten angeordnet ist als in der zweiten Position und der erste Höhenabstand zu der Skioberfläche kleiner als der zweite Höhenabstand zu der Skioberfläche ist.

Mit anderen Worten umfasst der Vorderbacken der Skibindung zwei bevorzugt separate Haltevorrichtungen, nämlich die erste Haltevorrichtung und die zweite Haltevorrichtung, von denen die erste Haltevorrichtung hergerichtet ist, den Skischuh an seinem vorderen Sohlenende so zu greifen, dass der Skischuh relativ zum Ski um eine quer zur Skilängsrichtung gerichteten Achse für den Aufstieg verschwenkt werden kann. Das vordere Ende ist dabei in der Achse relativ zum Vorderbacken fixiert, so dass der Skischuh relativ zum Ski nicht linear in und gegen die Skilängsrichtung verschoben werden kann. Das hintere Ende der Skischuhsohle kann frei bewegt werden, insbesondere beim Gehen von der Skioberseite weg- und an die Skioberseite angeschwenkt werden. Bei der ersten Haltevorrichtung kann es sich beispielsweise um den Vorderbacken einer sogenannten Pinbindung handeln, mit Pins als Eingriffselementen, die in entsprechenden Öffnungen seitlich an der Skischuhsohle, die Gegeneingriffselemente zu den Eingriffselementen bilden, eingreifen können, um den Skischuh am vorderen Sohlenende sicher aber um die genannte Achse verschwenkbar in der Skibindung zu halten.

Die zweite Haltevorrichtung für das vordere Sohlenende des Skischuhs kommt nur zum Einsatz, wenn die Skibindung für die Abfahrt benutzt wird. Sie kann mit der Basis oder der ersten Haltevorrichtung lösbar verbunden sein, so dass sie beispielsweise für den Aufstieg abgenommen und in der Tasche oder im Rucksack mitgeführt werden kann. In der Konfiguration der Skibindung für den Aufstieg muss die zweite Haltevorrichtung (wenn nicht abgenommen) gesichert sein, so dass sie sich relativ zum Ski und der Basis des Vorderbackens nicht bewegen kann.

Die zweite Haltevorrichtung kann aus der Stand-by Position, die sie in der Aufstiegskonfiguration der Skibindung einnimmt, in eine Sicherungsposition für die Abfahrt bewegt werden, in der die zweite Haltvorrichtung eine freie Oberseite des vorderen Skischuhsolenendes von oben und/oder seitlich umgreift, um den Skischuh im Vorderbacken zu sichern. Um die zweite Haltevorrichtung in die Sicherungsposition zu bewegen, muss bevorzugt die erste Haltevorrichtung geöffnet werden, so dass der Skischuh nicht länger in der Skibindung gehalten wird und folglich relativ zum Ski in eine beliebige Richtung bewegt werden kann. Die erste Haltevorrichtung kann jetzt ebenfalls geschlossen werden und bildet im geschlossenen Zustand, indem die Eingriffselemente in an der zweiten Haltevorrichtung ausgebildete Gegeneingriffselemente eingreifen, eine Sicherung für die zweite Haltevorrichtung, die verhindert, dass sich die zweite Haltevorrichtung ungewollt öffnet. Ist die zweite Haltevorrichtung in der Sicherungsposition, kann der Nutzer mit der vorderen Skischuhspitze in den Vorderbacken einsteigen und, wie bekannt, durch Absenken des Skischuhs in die Bindung den Hinterbacken in eine Sicherungsposition bewegen.

Die Unterseite des vorderen Sohlendes weist, wenn die Sohlenunterseite im Wesentlichen parallel zu der Oberseite des Skis liegt oder auf einer Aufstandsfläche des Hinterbackens aufliegt, in der Aufstiegsposition, in der der Skischuh nur in der ersten Haltevorrichtung gehalten wird, einen größeren Abstand zu einer Oberseite des Skis auf, als in der Abfahrtposition, in der das vordere Ende von der zweiten Haltevorrichtung gehalten und diese bevorzugt durch die erste Haltevorrichtung in der Sicherungs- oder Verschlussposition gesichert ist.

Der Hinterbacken umfasst eine Bremse mit einem Pedal, welches eine Aufstandsfläche für den Skischuh bildet, und kann zudem wenigstens eine Bremsschaufel, die zum Abbremsen des von Skischuh gelösten Skis in den Schnee eingreifen kann, umfassen. Pedal und Bremsschaufel sind in bekannter Weise miteinander verbunden, so dass die Bremsschaufel seitlich am Ski anliegt, wenn das Pedal belastet ist. Das Pedal umfasst ferner ein Funktionselement, das relativ zu der Aufstandsfläche, die das Pedal bildet, bewegbar ist, und zwar von einer ersten Lage, in der das Funktionselement außer Kontakt mit einem in der Skibindung eingesetztem Skischuh respektive eine Sohlenunterseite des Skischuhs ist und der Fersenhalter bevorzugt auf das hintere Sohlenende einwirken kann, in eine zweite Lage, in der das Funktionselement in Kontakt mit dem in der Skibindung eingesetzten Skischuh ist und der Fersenhalter bevorzugt keine Wirkung mehr auf das hintere Sohlenende des Skischuhs hat.

Das kann heißen, dass das Funktionselement in der ersten Lage an dem Pedal so angeordnet ist, dass es nicht über die Aufstandsfläche in Richtung der Sohlenunterseite des Skischuhs vorsteht, wenn dieser auf der Aufstandsfläche steht, und in der zweiten Lage relativ zu der Aufstandsfläche so angeordnet ist, dass die Unterseite der Skischuhsole auf dem Funktionselement aufsitzt, und nicht bis auf die Aufstandsfläche abgesenkt werden kann. Bevorzugt ist das Funktionselement so ausgebildet, dass es in der zweiten Lage eine Höhendifferenz zwischen dem zweiten Höhenabstand und dem ersten Höhenabstand ausgleicht.

Das Funktionselement kann beispielsweise in einem Drehgelenk schwenkbar mit dem Pedal der Skibremse verbunden sein und kann durch ein Federelement in die zweite Lage vorgespannt sein, so dass das Funktionselement automatisch die zweite Lage einnimmt, wenn das Pedal druckfrei ist. Bevorzugt kann das Funktionselement in der zweiten Lage so angeordnet und/oder gesichert sein, dass es sich nicht von selbst, das heißt, ohne aktiven Eingriff des Skinutzers, aus der zweiten Lage in die erste Lage bewegen kann. Bevorzugt kann die Verstellung von der ersten Lage in die zweite Lage aktiv vom Skinutzer zum Beispiel von Hand erfolgen, wodurch auf das Federelement verzichtet werden kann, was Gewicht spart und mögliche Schadensquellen reduziert. Das Funktionselement kann wenigstens in der ersten Lage zum Beispiel durch Formschluss und/oder Kraftschluss gegen ungewolltes Lösen gesichert sein.

Das Funktionselement kann eine Auflage, zum Beispiel eine rollenförmige Auflage, für die Sohlenunterseite des Skischuhs umfassen, die in einem Drehgelenk mit einem Funktionselementkörper verbunden ist, so dass bei Aufstieg durch den Skischuh, beim Aufsetzen und Abheben vom Funktionselement, keine Reibungskräfte auf das Funktionselement einwirken.

Das Funktionselement kann in der zweiten Lage bevorzugt eine erste Steig- oder Gehhilfe bildet, für einen geringen Höhenausgleich von gleich oder kleiner 3°, bevorzugt gleich oder größer als 0°. Insbesondere kann der Höhenausgleich so ausgebildet sein, dass die in der ersten Haltevorrichtung gehaltene und auf dem Funktionselement aufstehende Skischuhsole mit ihrer Unterseite im Wesentliche parallel zu einer Skioberseite ausgerichtet ist. Das Funktionselement kann auch so ausgebildet sein, dass es in sich verstellbar ist und in jeder eingenommenen Position gesichert werden kann, wodurch der Höhenausgleich mit Hilfe des Funktionselements zumindest im Umfang von zum Beispiel 1° bis 5° verstellt werden kann, wenn sich die Geländeform entsprechend ändert.

Die Bremse weist weiterhin ein Bremsverriegelungselement auf, das zwischen einer ersten Position, in der eine Bremsschaufel zum Abbremsen des Skis freigegeben ist oder freigegeben werden kann, und einer zweiten Position, in der die Bremsschaufel in einer Nichtbremsstellung festgelegt ist oder festgelegt werden kann, hin und her bewegbar ist. Das Bremsverriegelungselement ist mit dem Funktionselement so gekoppelt, dass das Bewegen des Funktionselements aus der ersten Lage in die zweite Lage das Bremsverriegelungselement frei gibt sich aus der ersten Position in die zweite Position zu bewegen.

Dazu kann das Bremsverriegelungselement mit einer Unterseite des Pedals so verbunden sein, dass es relativ zum Pedals linear in und gegen die Skilaufrichtung verschoben werden kann. Das Bremsverriegelungselement kann ein hakenförmiges Eingriffselement aufweisen, das vom Pedal im Wesentlichen senkrecht nach unten vorsteht, mit einer in Skilaufrichtung vorstehenden Nase am freien Ende des Hakens, die in der zweiten Position die Bremsschaufeln verriegelt, so dass diese nicht zum Bremsen vom Ski in Richtung der Fahrunterlage, wie Eis oder Schnee, abgeschwenkt werden können.

Die zweite Haltevorrichtung kann in der ersten Konfiguration für die Abfahrt mit der Basis und/oder der ersten Haltevorrichtung gekoppelt sein, und die zweite Haltevorrichtung kann relativ zur ersten Haltevorrichtung um eine Schwenkachse zwischen der Konfiguration für die Abfahrt und der Konfiguration für den Aufstieg verschwenkbar sein. Die Schwenkachse kann insbesondere an einem in Skilaufrichtung vorderen Ende der Basis des Vorderbackens gebildet sein, das heißt, in Skilängsrichtung vor dem in der Bindung gehaltenen Skischuh.

In der Konfiguration für die Abfahrt, das heißt, wenn die zweite Haltevorrichtung bevorzugt auf die vordere freie Oberseite der Skischuhsohle einwirkt und durch die erste Haltevorrichtung gegen ein ungewolltes Öffnen gesichert werden kann, kann die Schwenkachse, in der das erste Halteelement mit dem zweiten Halteelement verbunden ist, in Skilängsrichtung gesehen in einem ersten Längsabstand vor der Gelenkachse, die das erste Eingriffselement und das zweite Eingriffselement definieren, angeordnet sein, und eine Anlagefläche für das vordere Sohlenende kann in einem zweiten Längsabstand von der Schwenkachse angeordnet sein, wobei der erste Längsabstand kleiner als der zweite Längsabstand ist. Die Längendifferenz zwischen dem ersten Längsabstand und dem zweiten Längsabstand bewirkt einen Längsversatz des Skischuhs zwischen der ersten Position für die Abfahrt und der zweiten Position für den Aufstieg, wobei in der ersten Position das vordere Ende der Skischuhsohle weiter entfernt von einer Skispitze ist, als in der zweiten Position. Der Vorderbacken und der Hinterbacken werden für den Positionswechsel relativ zum Ski nicht bewegt.

Der Basis oder dem Vorderbacken kann ferner eine Aufstandsplatte zugeordnet sein, welche in der Konfiguration für den Aufstieg durch die Höhendifferenz zwischen dem zweiten Höhenabstand und dem ersten Höhenabstand vom Skischuh nicht kontaktiert wird. In der Konfiguration für die Abfahrt kann die Aufstandsplatte eine Seitensicherheitsauslösung der Skibindung unterstützen.

Die Skibindung kann neben dem Funktionselement, das eine erste Steighilfe für flaches Gelände bilden kann, eine weitere Steighilfe oder zwei oder mehr weitere Steighilfen umfassen, die aus einer Ruhestellung, in der sie ein Position einnehmen, die in der Konfiguration der Skibindung für die Abfahrt nicht stört, in eine Funktionsstellung bewegt werden kann/können, in der sie den Skischuh für einen Höhenausgleich beispielweise von größer 3°, zum Beispiel 6° oder 10° oder einem anderen Wert, abstützt.

Im Folgenden wird ein Ausführungsbeispiel der Erfindung anhand von Figuren näher erläutert, ohne dass die Erfindung dadurch auf das gezeigt Ausführungsbeispiel beschränkt ist. Den Umfang der Erfindung definieren die Ansprüche.

Die Figuren zeigen im Einzelnen:
- Figur 1:: Vorderbacken mit erster Haltevorrichtung und zweiter Haltevorrichtung;
- Figur 2:: Hinterbacken mit ausgelöster Skibremse;
- Figur 3:: Hinterbacken mit Skibremse für einen Aufstieg gesichert;
- Figur 4:: Skibindung in der Konfiguration für eine Abfahrt;
- Figur 5:: Skibindung in der Konfiguration für einen Aufstieg in flachem Gelände;
- Figur 6:: Skibindung der Figur 5 für Aufstieg in steilem Gelände.

Die Figur 1 zeigt einen Vorderbacken 1 einer Skibindung mit einer Basis 2. Der Vorderbacken 1 umfasst eine erste Haltevorrichtung 3 mit der die Skibindung in einer zweiten Konfiguration für einen Aufstieg, die die Figuren 5 und 6 zeigen, genutzt werden kann. Die erste Haltevorrichtung 3 umfasst ein erstes Eingriffselement 31 und ein zweites Eingriffselement 32, die mit der Basis 2 um Achsen AS31 bzw. AS32, die im Wesentlichen parallel zu einer Mittellängsachse ML des Vorderbackens 1 verlaufen, schwenkbar verbunden sind, so dass das erste Eingriffselement 31 und das zweite Eingriffselement 32 aufeinander zu und voneinander weg geschwenkt werden können.

Die beiden aufeinander zu geschwenkten Eingriffselemente 31, 32 definieren eine Gelenkachse A1, in der ein in der Skibindung gehaltene Skischuh für den Aufstieg rotatorisch bewegt werden kann, so dass eine Ferse des Skischuhs vom Ski abgehoben und auf den Ski abgesenkt werden kann.

Der Vorderbacken 1 umfasst ferner eine zweite Haltevorrichtung 4 mit einer Anlagefläche 48 für ein vorderes Ende einer Skischuhsohle des in der Skibindung gehaltenen Skischuhs, um den Skischuh in einer ersten Konfiguration der Skibindung für die Abfahrt sicher mit dem Ski zu verbinden. Die zweite Haltevorrichtung 4 ist mit der ersten Haltevorrichtung 3 in einem Schwenkgelenk mit einer Schwenkachse S34 verbunden, so dass die zweite Haltevorrichtung 4 aus der gezeigten Position so verschwenkt werden kann, dass die Anlagefläche 48 in eine Position bewegt wird, in der sie mit dem vorderen Ende des in der Skibindung gehaltenen Skischuhs in Kontakt ist.

Ein erster Längsabstand L1 zwischen der Schwenkachse 34, die die erste Haltevorrichtung 3 schwenkbar mit der zweiten Haltevorrichtung 4 verbindet, und der Gelenkachse A1, die die Eingriffselemente 31, 32 der ersten Haltevorrichtung 3 bilden, ist im Wesentlichen konstant, egal ob die Skibindung in der Konfiguration für die Abfahrt oder in der Konfiguration für den Aufstieg ist. In der Konfiguration für die Abfahrt ist der erste Längenabstand L1 kleiner als ein zweiter Längenabstand L2 zwischen der Schwenkachse S34 und einer Anlagefläche 48 für das vordere Sohlenende des Skischuhs an der zweiten Haltevorrichtung 4. Der zweite Längenabstand L2 ist in der Figur 4 eingezeichnet.

Ist die zweite Haltevorrichtung 4 in der nicht gezeigten angeschwenkten Position, kann sie in dieser Position durch die erste Haltevorrichtung 3 gesichert werden, indem das erste Eingriffselement 31 und das zweite Eingriffselement 32 in entsprechende Gegeneingriffselemente, die von der zweiten Haltevorrichtung 4 umfasst sind, eingreifen und die erste Haltevorrichtung 3 in bekannte Weise durch eine mittels eines Spannhebels 33 im Eingriff mit der zweiten Haltevorrichtung 4 gesichert wird.

Der Vorderbacken 1 umfasst ferner eine Aufstandsplatte 300, auf der der Skischuh mit seiner Sohlenunterseite im Ballenbereich in der Konfiguration für die Abfahrt aufstehen kann.

Die Figur 2 zeigt einen Hinterbacken 5 einer Skibindung und eine Skibremse 50, die in einer Skilängsrichtung L vor dem Hinterbacken 5 angeordnet ist. Die Skibremse 50 kann mit dem Hinterbacken 5 verbunden sein, so dass der Hinterbacken 5 und die Skibremse 50 als ein Bauteil mit dem Ski verbunden werden, oder die Skibremse 50 kann ein separates Bauteil sein, das unabhängig vom Hinterbacken 5 mit dem Ski verbunden werden kann.

Der Hinterbacken 4 umfasst einen Fersenhalter 7 mit einem Trittsporn 71 und einem Sohlenhalter 72, der beim Einsteigen mit dem Skischuh in den Hinterbacken 4 auf eine freie Oberseite des hinteren Endes der Skischuhsohle bewegt wird, um den Skischuh in der Skibindung zu sichern.

Die Skibremse 50 umfasst ein Pedal 51, das eine Aufstandsfläche 52 für den in der Skibindung in der Konfiguration für die Abfahrt gehaltenen Skischuh bildet. Das Pedal 51 ist über ein bekannte Mechanik, die hier nicht näher beschrieben wird, mit Bremsschaufeln 55 verbunden. Über die Mechanik werden die Bremsschaufeln 55 bei belastetem Pedal 51 in eine Ruhestellung bewegt, die in der Figur 3 gezeigt ist, in der sie seitlich am Ski anliegen und keine Bremswirkung erzeugen können. Ist das Pedal 51 unbelastet, wie gezeigt, können die Bremsschaufeln 55 vom Ski abgeschwenkt werden, so dass sie in den Schnee oder das Eis eingreifen können, um den Ski abzubremsen. In der Regel ist der Ski vom Skischuh getrennt, zum Beispiel nach einem Sturz, wenn die Bremsschaufeln 55 ihre Bremswirkung entfalten können.

Die Skibremse 50 umfasst ferner ein Bremsverriegelungselement 54, mit dem die Bremse 50 in der in der Figur 3 gezeigten Position verriegelt werden kann, beispielsweise wenn die Skibindung die Konfiguration für den Aufstieg hat, oder der Ski mit der Bindung transportiert werden soll. Das Bremsverriegelungselement 54 ist im Ausführungsbeispiel unterhalb der Aufstandsfläche 52 des Pedals 51 angeordnet und kann relativ zu der Aufstandsfläche 52 linear in Skilängsrichtung L bewegt werden, wie durch die Pfeile angedeutet wird. Das Bremsverriegelungselement 54 umfasst ein hakenförmiges Eingriffselement 56 mit einer am freien Ende des Eingriffselements 56 ausgebildeten Nase 57, die mit der Mechanik zusammenwirkt, um die Bremsschaufeln 55 in der Konfiguration der Skibindung für den Aufstieg am Ski zu sichern oder in der Konfiguration der Skibindung für die Abfahrt zum Bremsen freizugeben. Die Skibremse 50 kann eine nicht gezeigtes Federelement umfassen, welches das Bremsverriegelungselement 54 vorspannen, so dass es in der Konfiguration der Skibindung für den Aufstieg sich automatisch in die Position bewegen kann, in der es die Bremsschaufeln 55 am Ski festlegt.

Schließlich umfasst die Bremse 50 ein Funktionselement 53, dessen Bedeutung in der Beschreibung zur Figur 3 näher erläutert wird. Das Funktionselement 53 ist im Ausführungsbeispiel in einer Schwenkachse S53 mit dem Pedal 51 und in einem Langloch 58 des Bremsverriegelungselements 54 mit dem Bremsverriegelungselement 54 verbunden. Das Funktionselement 53 verhindert in der gezeigten Position, dass das Bremsverriegelungselement 54 relativ zur Auflagefläche 52 des Pedals 51 linear verschoben werden kann, um die Mechanik zu verriegeln.

Die Bremse 50 umfasst weiterhin eine Steighilfe 8, die mit dem Pedal 51 ebenfalls in dem von der Schwenkachse S53 mit gebildeten Schwenkgelenk verbunden ist.

Die Figur 3 zeigt den Hinterbacken 5 in einer Konfiguration der Skibindung für den Aufstieg. Die Bremspedale 55 sind in der Ruheposition und werden durch das nicht sichtbare Bremsverriegelungselement 54 in der Position gesichert. Das Funktionselement 53 wurde zum Beispiel von Hand aus der in der Figur 2 gezeigten Position herausbewegt und liegt jetzt oberhalb der Aufstandsfläche 52 des Pedals 51. Dadurch wurde das Bremsverriegelungselement 54 frei gegeben sich jetzt in dem Langloch 58 (siehe Figur 2) geführt linear zur Aufstandsfläche 52 des Pedals 51 zu bewegen, um mit der Nase 57 in die Bewegungsmechanik für die Bremsschaufeln 55 einzugreifen und dadurch die Bremsschaufeln 55 am Ski festzulegen.

Das Funktionselement 53 verhindert, dass in der Konfiguration der Skibindung für den Aufstieg die Unterseite der Skischuhsohle bis auf die Aufstandsfläche 52 des Pedals 51 abgesenkt werden kann. Das Funktionselement 53 bildet daher eine Art erste Steighilfe für den Aufstieg in flachem Gelände. Im Ausführungsbeispiel umfasst das Funktionselement zwei Rollen 59 die von der Unterseite der Skischuhsohle beim Aufstieg kontaktiert werden. Als Material der Rollen 59 kann ein weiches elastisches Material benutzt werden, um die Gelenke des Nutzers zu schonen. Die Rollen 59 können auf der sie tragenden Achse rotieren, so dass das Funktionselement 53 möglichst nicht durch Reibung mit unnötigen Scherkräften belastet wird.

Der Fersenhalter 7 ist in der offenen Position dargestellt und kann, wenn der Vorderbacken 1 die Konfiguration für einen Aufstieg eingenommen hat, nicht durch den Skischuh geschlossen werden, da der Skischuh in der Konfiguration für den Aufstieg in Skilängsrichtung L nach vorne versetzt ist und demnach ein hinteres Sohlenende des Skischuhs nicht den Fersenhalter 7 und insbesondere nicht den Trittsporn 71 kontaktiert.

Die Figur 4 zeigt die Skibindung mit dem Vorderbacken 1 mit der Basis 2 und dem Hinterbacken 5, die auf einem Ski montiert sind. Ein Skischuh 100 ist in der Skibindung gehalten, wobei die Skibindung in der ersten Konfiguration für die Abfahrt ist. Das heißt, dass ein vorderes Sohlenende 101 des Skischuhs 100 durch die zweite Haltevorrichtung 4 und ein hinteres Sohlenende 102 des Skischuhs durch den Fersenhalter 7 fest in der Skibindung gehalten wird, so dass eine sichere Abfahrt möglich ist. Die Skibremse 50 ist mit dem Skischuh belastet, so dass das Pedal 51 sich in einer unteren Position nahe der Skioberfläche 200 befindet und die Bremsschaufeln am Ski anliegen, ohne durch das Bremsverriegelungselement 54 verriegelt zu sein. Die Sohlenunterseite 103 der Skischuhsohle steht im Ballenbereich auf der Aufstandsplatte 300 und im Fersenbereich auf der Aufstandsfläche 52 auf, das Funktionselement 53 und die Steighilfe 8 sind in den jeweiligen Verstaupositionen unterhalb oder plan mit der Aufstandsfläche 52 des Pedals 51. Zwischen der Skioberfläche 200 und der Aufstandsfläche 52 beziehungsweise der auf der Aufstandsfläche 52 aufstehenden Sohlenunterseite 103 besteht ein Höhenabstand H1 senkrecht zur Skioberfläche.

Der Skischuh 100 nimmt eine erste Position P1 ein, in der der Fersenhalter 7 das hintere Sohlenende 102 und die zweite Haltevorrichtung 4 das vordere Sohlenende kontaktiert. In der Position P1 ist der Skischuh 100 in der Skilängsrichtung L gesehen in einer hinteren Position auf dem Ski, vorausgesetzt der Fersenhalter 7 oder der Hinterbacken 7 sind auf dem Ski nicht linear verschiebbar (abgesehen von einem bekannten Längenausgleich bei einem Skiflex), nachdem die Skibindung auf eine Skischuhgröße eingestellt wurde, wovon hier ausgegangen wird.

Die Figur 5 zeigt die Skibindung der Figur 4 mit dem Skischuh 100 in der zweiten Konfiguration für den Aufstieg. Das Funktionselement 53 ist in seine Wirkstellung verschwenkt, so dass der Skischuh 100 im Fersenbereich mit der Sohlenunterseite 103 auf dem Funktionselement 53 aufsteht. Das vordere Sohlenende 101 des Skischuhs wird jetzt in der ersten Haltevorrichtung 3 gehalten, wobei das erste Eingriffselement 31 und das zweite Eingriffselement 32 in entsprechende Gegeneingriffselemente im vorderen Sohlenende 101 des Skischuhs 100 eingreifen und eine Gelenkachse A1 (siehe Figur 1) definieren, um die der Skischuh in der Skibindung in der Konfiguration für den Aufstieg verschwenkbar gehalten wird.

Wie bei einem Vergleich der Figuren 4 und 5 zu erkennen ist, steht die Sohlenunterseite 103 des Skischuhs in der Figur 5, die die Skibindung in der Konfiguration für den Aufstieg zeigt, nicht auf der Aufstandsplatte 300 des Vorderbackens 1 auf, sondern wird durch die erste Haltevorrichtung 3 in einer Position gehalten, in der die Sohlenunterseite 103 über der Aufstandsplatte 300 liegt.

Das hintere Sohlende 102 des Skischuhs 100 ist frei sich von dem Funktionselement 53 zu lösen, um vom Ski abgeschwenkt und an den Ski respektive das Funktionselement 53 angeschwenkt zu werden. Die auf dem Funktionselement 53 aufsitzende Sohlenunterseite 103 des Skischuhs 100 hat einen Höhenabstand H2 zur Skioberfläche 200 der größer ist als der Höhenabstand H1, wie er in der Figur 4 gezeigt ist. In der Figur 4 ist der Höhenunterschied zwischen dem Höhenabstand H1 und dem Höhenabstand H2 als Höhenausgleich H21 eingezeichnet.

Der Skischuh 100 nimmt in der Figur 5 eine zweite Position P2 ein, in der der Fersenhalter 7 das hintere Sohlenende 102 nicht kontaktieren kann und das vordere Sohlenende 101 allein in der ersten Haltevorrichtung 3 gehalten wird. Um den Skischuh 100 in eine Position zu bringen, in der die Eingriffselemente 31, 32 der ersten Haltevorrichtung 3 in die entsprechenden Gegeneingriffselemente an der Skischuhsohle eingreifen können, wurde der Skischuh 100 auf dem Ski in Skilängsrichtung L in Richtung der Skispitze bewegt, so dass er sich jetzt in der Position P2, einer vorderen Position auf dem Ski befindet.

Im Vergleich der Figuren 4 und 5 wird deutlich, dass sich die Positionen P1 und P2 dadurch unterscheiden, dass der Skischuh 100 auf dem Ski in Skilängsrichtung an unterschiedlichen Orten angeordnet ist, und gleichzeitig ein Abstand zwischen der Sohlenunterseite 103 und der Skioberfläche 200 in der Position P1 ein anderer ist, als ein Abstand zwischen der Sohlenunterseite 103 und der Skioberfläche 200 in der Position P2.

Die unterschiedlichen Positionen P1 und P2 relativ zum Ski sind so gewählt, dass sie das Beherrschen des Skis durch den Nutzer in der jeweiligen Konfiguration erleichtern und dadurch die Fahrfreude steigern.

Die Figur 6 unterscheidet sich nur dadurch von der Figur 5, dass die Steighilfe 8 jetzt das hintere Sohlenende 102 für einen Aufstieg in steilem Gelände abstützt.

### Bezugszeichenliste

- 1: Vorderbacken
- 2: Basis
- 3: erste Haltevorrichtung
- 31: erstes Eingriffselement
- 32: zweites Eingriffselement
- 33: Spannhebel
- 4: zweite Haltevorrichtung
- 48: Anlagefläche
- 5: Hinterbacken
- 50: Bremse
- 51: Pedal
- 52: Aufstandsfläche
- 53: Funktionselement
- 54: Bremsverriegelungselement
- 55: Bremsschaufel
- 56: Eingriffselement
- 57: Nase
- 58: Langloch
- 59: Rolle, rollenförmige Auflage
- 7: Fersenhalter
- 71: Trittsporn
- 8: Steighilfe
- 100: Skischuh
- 101: vorderes Sohlenende
- 102: hinteres Sohlenende
- 103: Sohlenunterseite
- 200: Skioberfläche
- 300: Aufstandsplatte
- A1: Gelenkachse
- A2: Achse
- L1: erster Längsabstand
- L2: zweiter Längsabstand
- H1: erster Höhenabstand
- H2: zweiter Höhenabstand
- H21: Höhenausgleich
- P1: erste Position
- P2: zweite Position
- S34: Schwenkachse
- S53: Schwenkachse
- L: Skilängsrichtung

## Patentansprüche

1. Skibindung mit einem Vorderbacken (1) zum Halten eines vorderen Sohlenendes (101) eines Skischuhs (100) und einem Hinterbacken (5) zum Halten eines hinteren Sohlenendes (102) des Skischuhs (100), wobei der Hinterbacken (5) einen Fersenhalter (7) zum Halten des hinteren Sohlenendes (102) umfasst, und wobei der Vorderbacken (1) umfasst:
• eine Basis (2), mit der der Vorderbacken (1) mit einem Ski verbunden werden kann,
• einen Backenkörper, der mit der Basis (2) verbunden oder verbindbar ist, oder die Basis (2) mitbildet,
• eine erste Haltevorrichtung (3) mit der der Skischuh (100) am vorderen Sohlenende (101) für einen Aufstieg mit dem Ski verbindbar ist, mit einem ersten und einem zweiten Eingriffselement (31, 32), die aus einer ersten Position, in der sie einen ersten Abstand zueinander haben, aufeinander zu in eine zweite Position bewegbar sind, in der sie einen zweiten Abstand zueinander haben, der kleiner ist, als der erste Abstand, wobei das erste Eingriffselement (31) und das zweite Eingriffselement (32) in der zweiten Position eine Gelenkachse (A1) definieren, um die der Skischuh mit seinem vorderen Sohlenende bei einem Aufstieg mit dem Ski verschwenkbar ist,
• eine zweite Haltevorrichtung (4), mit der der Skischuh (100) am vorderen Sohlenende (101) für eine Abfahrt mit dem Ski verbindbar ist, wobei die zweite Haltevorrichtung (4) eine erste Konfiguration für die Abfahrt aufweist, in welcher die zweite Haltevorrichtung (4) mit dem vorderen Sohlenende (101) des Skischuhs (100) in Kontakt ist, und eine zweite Konfiguration für den Aufstieg aufweist, in welcher die zweite Haltevorrichtung (4) mit dem vorderen Sohlenende (101) des Skischuhs (100) außer Kontakt ist,
wobei die Skibindung in der ersten Konfiguration für die Abfahrt den Skischuh (100) in einer ersten Position (P1) hält in welcher das hintere Sohlenende (102) von dem Fersenhalter (7) kontaktiert wird und in welcher eine Sohlenunterseite (103) des Skischuhs in einem ersten Höhenabstand (H1) zu einer Skioberfläche (200) gehalten wird,
wobei die Skibindung in der zweiten Konfiguration für den Aufstieg den Skischuh (100) in einer zweiten Position (P2) hält, in welcher das hintere Sohlenende (102) von dem Fersenhalter (7) nicht kontaktiert und in welcher die Sohlenunterseite (103) des Skischuhs (100) in einem zweiten Höhenabstand (H2) zur Skioberfläche (200) gehalten wird,
wobei der Skischuh (100) in der ersten Position (P1) in einer Skilängsrichtung (L) gesehen auf dem Ski weiter hinten angeordnet ist als in der zweiten Position (P2) und der erste Höhenabstand (H1) zu der Skioberfläche (200) kleiner als der zweite Höhenabstand (H2) zu der Skioberfläche (200) ist, wobei der Hinterbacken (5) eine Bremse (50) mit einem Pedal (51), welches eine Aufstandsfläche (52) für den Skischuh (100) bildet, und ein Funktionselement (53) umfasst, das relativ zu der Aufstandsfläche (52) bewegbar ist von einer ersten Lage, in der das Funktionselement (53) außer Kontakt mit einem in der Skibindung eingesetztem Skischuh (100) ist, in eine zweite Lage, in der das Funktionselement (53) in Kontakt mit dem in der Skibindung eingesetzten Skischuh (100) ist und wobei das Funktionselement (53) in der zweiten Lage die Höhendifferenz (H21) der Sohlenunterseite (103) des vorderen Sohlenendes (101) zwischen dem zweiten Höhenabstand (H2) und dem ersten Höhenabstand (H1) im Bereich der Sohlenunterseite (103) des hinteren Sohlenendes (102) ausgleicht,
**dadurch gekennzeichnet, dass**
die Bremse (50) ein Bremsverriegelungselement (54) umfasst, das mit dem Funktionselement (53) gekoppelt ist, so dass das Funktionselement (53) in der zweiten Lage das Bremsverriegelungselement (54) für den Aufstieg verriegelt und in der ersten Lage für die Abfahrt freigibt.

2. Skibindung nach Anspruch 1, wobei das Funktionselement (53) in der zweiten Lage oberhalb der Aufstandsfläche (52) liegt und das Funktionselement (53) in der zweiten Lage bevorzugt eine erste Gehhilfe bildet, für einen Höhenausgleich von gleich oder kleiner 3°, bevorzugt gleich oder größer als 0°.

3. Skibindung nach einem der vorhergehenden Ansprüche, wobei das Bremsverriegelungselement (54) zwischen einer ersten Position, in der eine Bremsschaufel (55) zum Abbremsen des Skis freigebbar ist, und einer zweiten Position, in der die Bremsschaufel (55) in einer Nichtbremsstellung festlegbar ist, hin und her bewegbar ist, wobei das Bewegen des Funktionselements (53) das Bremsverriegelungselement (54) frei gibt sich aus der ersten Position in die zweite Position zu bewegen.

4. Skibindung nach einem der vorhergehenden Ansprüche, wobei die zweite Haltevorrichtung (4) in der ersten Konfiguration für die Abfahrt mit der Basis (2) und/oder der ersten Haltevorrichtung (3) gekoppelt ist und die zweite Haltevorrichtung (4) relativ zur ersten Haltevorrichtung (3) um eine Schwenkachse (S34) zwischen der ersten Konfiguration für die Abfahrt und der zweiten Konfiguration für den Aufstieg verschwenkbar ist.

5. Skibindung nach dem vorhergehenden Anspruch, wobei in der ersten Konfiguration für die Abfahrt die Schwenkachse (S34) in Skilängsrichtung (L) gesehen in einem ersten Längsabstand (L1) vor der Gelenkachse (A1) und eine Anlagefläche (48) für das vordere Sohlenende (101) in einem zweiten Längsabstand (L2) von der Schwenkachse (S23) angeordnet ist, wobei der erste Längsabstand (L1) kleiner als der zweite Längsabstand (L2) ist.

6. Skibindung nach dem vorhergehenden Anspruch, wobei eine Längendifferenz zwischen dem ersten Längsabstand (L1) und dem zweiten Längsabstand (L2) einen Längsversatz des Skischuhs (100) zwischen der ersten Position (P1) und der zweiten Position (P2) auf dem Ski bewirkt.

7. Skibindung nach einem der vorhergehenden Ansprüche, wobei der Basis (2) ferner eine Aufstandsplatte (300) zugeordnet ist, welche in der zweiten Konfiguration für den Aufstieg durch eine Höhendifferenz (H21) zwischen dem zweiten Höhenabstand (H2) und dem ersten Höhenabstand (H1) vom Skischuh (100) nicht kontaktiert wird.

8. Skibindung nach einem der vorhergehenden Ansprüche, wobei das Funktionselement (53) ein auf einer Achse (A53) drehbar gelagerte rollenförmige Auflage (59) für die Sohlenunterseite (103) des Skischuhs (100) aufweist.

9. Skibindung nach einem der vorhergehenden Ansprüche, wobei die erste Haltevorrichtung (3) und die zweite Haltevorrichtung (4) lösbar miteinander verbunden sind.

10. Skibindung nach einem der vorhergehenden Ansprüche, wobei in der ersten Konfiguration für die Abfahrt die erste Haltevorrichtung (3) die zweite Haltevorrichtung (4) sichert, indem das wenigstens erste Sicherungselement (31) oder das erste Sicherungselement (31) und das zweite Sicherungselement (32) in ein entsprechendes Gegeneingriffselement/entsprechende Gegeneingriffselemente der zweiten Haltevorrichtung (4) eingreift/eingreifen.

11. Skibindung nach einem der vorhergehenden Ansprüche, wobei die Bremse (50) eine Steighilfe (8) für den Aufstieg im steilen Gelände umfasst.

12. Skibindung nach dem vorhergehenden Anspruch, wobei das Funktionselement (53) und die Steighilfe (8) in einer gemeinsamen Schwenkachse (S53) mit der Bremse (50), bevorzugt mit dem Pedal (51), schwenkbar verbunden sind.

13. Skibindung nach einem der vorhergehenden Ansprüche, wobei der Vorderbacken (1) und der Hinterbacken (5) auf dem Ski fest montierbar sind und relativ zum Ski nicht linear bewegbar und/oder verschwenkbar sind.

## Claims

1. A ski binding, comprising: a front jaw (1) for holding a front end (101) of the sole of a ski boot (100); and a rear jaw (5) for holding a rear end (102) of the sole of the ski boot (100), wherein the rear jaw (5) comprises a heel retainer (7) for holding the rear end (102) of the sole, and wherein the front jaw (1) comprises:
• a base (2) via which the front jaw (1) can be connected to a ski;
• a jaw body which is or can be connected to the base (2) or which forms part of the base (2);
• a first holding device (3), via which the ski boot (100) can be connected to the ski at the front end (101) of the sole for ascending, comprising a first and a second engaging element (31, 32) which can be moved towards each other from a first position, in which they are at a first distance from each other, to a second position in which they are at a second distance from each other, wherein the second distance is smaller than the first distance, wherein in the second position, the first engaging element (31) and the second engaging element (32) define a joint axis (A1) about which the front end of the sole of the ski boot can be pivoted when ascending in skis; and
• a second holding device (4), via which the ski boot (100) can be connected to the ski at the front end (101) of the sole for descending, wherein the second holding device (4) exhibits a first configuration for descending, in which the second holding device (4) is in contact with the front end (101) of the sole of the ski boot (100), and a second configuration for ascending in which the second holding device (4) is out of contact with the front end (101) of the sole of the ski boot (100),
wherein in the first configuration for descending, the ski binding holds the ski boot (100) in a first position (P1) in which the rear end (102) of the sole is contacted by the heel retainer (7) and in which a lower side (103) of the sole of the ski boot (100) is held at a first vertical distance (H1) from a surface (200) of the ski,
wherein in the second configuration for ascending, the ski binding holds the ski boot (100) in a second position (P2) in which the rear end (102) of the sole is not contacted by the heel retainer (7) and in which the lower side (103) of the sole of the ski boot (100) is held at a second vertical distance (H2) from the surface of the ski (200), wherein in the first position (P1), the ski boot (100) is arranged further back on the ski as viewed in a longitudinal direction (L) of the ski than in the second position (P2), and the first vertical distance (H1) from the surface (200) of the ski is smaller than the second vertical distance (H2) from the surface (200) of the ski, wherein the rear jaw (5) comprises a brake (50), comprising a pedal (51) which forms a bearing area (52) for the ski boot (100), and a functional element (53) which can be moved relative to the bearing area (52) from a first location, in which the functional element (53) is out of contact with a ski boot (100) which is inserted in the ski binding, to a second location in which the functional element (53) is in contact with the ski boot (100) which is inserted in the ski binding, and wherein in the second location, the functional element (53) compensates for the difference in height (H21) of the lower side (103) of the sole at the front end (101) of the sole between the second vertical distance (H2) and the first vertical distance (H1) in the region of the lower side (103) of the sole at the rear end (102) of the sole,
**characterised in that**
the brake (50) comprises a brake locking element (54) which is coupled to the functional element (53) such that the functional element (53) locks the brake locking element (54) for ascending in the second location and releases the brake locking element (54) for descending in the first location.

2. The ski binding according to claim 1, wherein in the second location, the functional element (53) lies above the bearing area (52) and preferably forms a first walking aid for a height adjustment equal to or less than 3°, preferably equal to or greater than 0°.

3. The ski binding according to any one of the preceding claims, wherein the brake locking element (54) can be moved back and forth between a first position, in which a brake paddle (55) can be released in order to slow down the ski, and a second position in which the brake paddle (55) can be fixed in a non-braking position, wherein moving the functional element (53) releases the brake locking element (54) for moving from the first position to the second position.

4. The ski binding according to any one of the preceding claims, wherein in the first configuration for descending, the second holding device (4) is coupled to the base (2) and/or to the first holding device (3) and can be pivoted relative to the first holding device (3) about a pivot axis (S34) between the first configuration for descending and the second configuration for ascending.

5. The ski binding according to the preceding claim, wherein in the first configuration for descending, the pivot axis (S34) is arranged at a first longitudinal distance (L1) in front of the joint axis (A1) as viewed in the longitudinal direction (L) of the ski, and an abutting area (48) for the front end (101) of the sole is arranged at a second longitudinal distance (L2) from the pivot axis (S23) as viewed in the longitudinal direction (L) of the ski, wherein the first longitudinal distance (L1) is smaller than the second longitudinal distance (L2).

6. The ski binding according to the preceding claim, wherein a difference in length between the first longitudinal distance (L1) and the second longitudinal distance (L2) causes a longitudinal offset of the ski boot (100) between the first position (P1) and the second position (P2) on the ski.

7. The ski binding according to any one of the preceding claims, wherein the base (2) is also assigned a bearing plate (300) which is not contacted by the ski boot (100) in the second configuration for ascending due to a difference in height (H21) between the second vertical distance (H2) and the first vertical distance (H1).

8. The ski binding according to any one of the preceding claims, wherein the functional element (53) comprises a roller-shaped bearing support (59), which is rotatably mounted on an axis (A53) for the lower side (103) of the sole of the ski boot (100).

9. The ski binding according to any one of the preceding claims, wherein the first holding device (3) and the second holding device (4) are releasably connected to each other.

10. The ski binding according to any one of the preceding claims, wherein in the first configuration for descending, the first holding device (3) secures the second holding device (4) in that the at least first securing element (31) engages with a corresponding complementary engaging element of the second holding device (4) or in that the first securing element (31) and the second securing element (32) engage with corresponding complementary engaging elements of the second holding device (4).

11. The ski binding according to any one of the preceding claims, wherein the brake (50) comprises a climbing aid (8) for ascending in steep terrain.

12. The ski binding according to the preceding claim, wherein the functional element (53) and the climbing aid (8) are pivotably connected to the brake (50), preferably to the pedal (51), in a common pivot axis (S53).

13. The ski binding according to any one of the preceding claims, wherein the front jaw (1) and the rear jaw (5) can be fixedly mounted on the ski and cannot be linearly moved and/or pivoted relative to the ski.

## Revendications

1. Fixation de ski comprenant : une mâchoire avant (1) pour maintenir une extrémité de semelle avant (101) d'une chaussure de ski (100) ; et une mâchoire arrière (5) pour maintenir une extrémité de semelle arrière (102) de la chaussure de ski (100), la mâchoire arrière (5) comprenant une talonnière (7) pour maintenir l'extrémité de semelle arrière (102), la mâchoire avant (1) comprenant :
• une base (2) avec laquelle la mâchoire avant (1) peut être reliée à un ski ;
• un corps de mâchoire qui est relié ou peut être relié à la base (2) ou qui contribue à la formation de la base (2) ;
• un premier dispositif de maintien (3), avec lequel la chaussure de ski (100) peut être reliée au ski à l'extrémité de semelle avant (101) pour une montée, comprenant un premier et un second élément d'engagement (31, 32) qui peuvent être déplacés l'un vers l'autre depuis une première position, dans laquelle ils sont à une première distance l'un de l'autre, vers une seconde position dans laquelle ils sont à une seconde distance l'un de l'autre, la seconde distance étant inférieure à la première distance, le premier élément d'engagement (31) et le second élément d'engagement (32) définissant dans la seconde position un axe d'articulation (A1) autour duquel la chaussure de ski peut pivoter avec son extrémité de semelle avant lors de la montée avec le ski ; et
• un second dispositif de maintien (4) avec lequel la chaussure de ski (100) peut être reliée au ski à l'extrémité de semelle avant (101) pour une descente, le second dispositif de maintien (4) présentant une première configuration pour la descente, dans laquelle le second dispositif de maintien (4) est en contact avec l'extrémité de semelle avant (101) de la chaussure de ski (100), et une seconde configuration pour la montée dans laquelle le second dispositif de maintien (4) est hors de contact avec l'extrémité de semelle avant (101) de la chaussure de ski (100),
la fixation de ski maintenant, dans la première configuration pour la descente, la chaussure de ski (100) dans une première position (P1) dans laquelle l'extrémité de semelle arrière (102) est contactée par la talonnière (7) et dans laquelle une face inférieure de semelle (103) de la chaussure de ski (100) est maintenue à un premier écartement en hauteur (H1) par rapport à une surface de ski (200),
la fixation de ski maintenant, dans la seconde configuration pour la montée, la chaussure de ski (100) dans une seconde position (P2) dans laquelle l'extrémité de semelle arrière (102) n'est pas contactée par la talonnière (7) et dans laquelle la face inférieure de semelle (103) de la chaussure de ski (100) est maintenue à un second écartement en hauteur (H2) par rapport à la surface de ski (200),
la chaussure de ski (100) étant disposée, vue en direction longitudinale (L) du ski, plus en arrière sur le ski dans la première position (P1) que dans la seconde position (P2), le premier écartement en hauteur (H1) par rapport à la surface de ski (200) étant inférieur au second écartement en hauteur (H2) par rapport à la surface de ski (200), la mâchoire arrière (5) comprenant un frein (50), avec une pédale (51) qui forme une surface d'appui (52) pour la chaussure de ski (100), et un élément fonctionnel (53) qui peut être déplacé par rapport à la surface d'appui (52) depuis une première situation, dans laquelle l'élément fonctionnel (53) est hors de contact avec une chaussure de ski (100) insérée dans la fixation de ski, vers une seconde situation dans laquelle l'élément fonctionnel (53) est en contact avec la chaussure de ski (100) insérée dans la fixation de ski, l'élément fonctionnel (53) équilibrant dans la seconde situation la différence en hauteur (H21) de la face inférieure de semelle (103) de l'extrémité de semelle avant (101) entre le second écartement en hauteur (H2) et le premier écartement en hauteur (H1) dans la zone de la face inférieure de semelle (103) de l'extrémité de semelle arrière (102),
**caractérisée en ce que**
le frein (50) comprend un élément de verrouillage de frein (54) qui est couplé à l'élément fonctionnel (53) de sorte que l'élément fonctionnel (53) verrouille l'élément de verrouillage de frein (54) dans la seconde situation pour la montée et libère l'élément de verrouillage de frein (54) dans la première situation pour la descente.

2. Fixation de ski selon la revendication 1, dans laquelle dans la seconde situation, l'élément fonctionnel (53) se trouve au-dessus de la surface d'appui (52) et forme de préférence une première aide à la marche pour un équilibrage en hauteur égal ou inférieur à 3°, de préférence égal ou supérieur à 0°.

3. Fixation de ski selon l'une quelconque des revendications précédentes, dans laquelle l'élément de verrouillage de frein (54) peut être déplacé en va-et-vient entre une première position, dans laquelle une pelle de frein (55) peut être libérée pour freiner le ski, et une seconde position dans laquelle la pelle de frein (55) peut être fixée dans une position de non-freinage, le mouvement de l'élément fonctionnel (53) libérant l'élément de verrouillage de frein (54) pour se déplacer depuis la première position vers la seconde position.

4. Fixation de ski selon l'une quelconque des revendications précédentes, dans laquelle dans la première configuration pour la descente, le second dispositif de maintien (4) est couplé à la base (2) et/ou au premier dispositif de maintien (3) et peut pivoter par rapport au premier dispositif de maintien (3) autour d'un axe de pivotement (S34) entre la première configuration pour la descente et la seconde configuration pour la montée.

5. Fixation de ski selon la revendication précédente, dans laquelle dans la première configuration pour la descente, l'axe de pivotement (S34) est disposé, vu en direction longitudinale (L) du ski, à un premier écartement longitudinal (L1) devant l'axe d'articulation (A1), et une surface de contact (48) pour l'extrémité de semelle avant (101) est disposée, vue en direction longitudinale (L) du ski, à un second écartement longitudinal (L2) par rapport à l'axe de pivotement (S23), le premier écartement longitudinal (L1) étant inférieur au second écartement longitudinal (L2).

6. Fixation de ski selon la revendication précédente, dans laquelle une différence de longueur entre le premier écartement longitudinal (L1) et le second écartement longitudinal (L2) provoque un décalage longitudinal de la chaussure de ski (100) entre la première position (P1) et la seconde position (P2) sur le ski.

7. Fixation de ski selon l'une quelconque des revendications précédentes, dans laquelle la base (2) est en outre associée à une plaque d'appui (300) qui dans la seconde configuration pour la montée n'est pas contactée par la chaussure de ski (100) grâce à une différence en hauteur (H21) entre le second écartement en hauteur (H2) et le premier écartement en hauteur (H1).

8. Fixation de ski selon l'une quelconque des revendications précédentes, dans laquelle l'élément fonctionnel (53) comporte un support en forme de galet (59) monté de manière rotative sur un axe (A53) pour la face inférieure de semelle (103) de la chaussure de ski (100).

9. Fixation de ski selon l'une quelconque des revendications précédentes, dans laquelle le premier dispositif de maintien (3) et le second dispositif de maintien (4) sont reliés l'un à l'autre de manière amovible.

10. Fixation de ski selon l'une quelconque des revendications précédentes, dans laquelle dans la première configuration pour la descente, le premier dispositif de maintien (3) bloque le second dispositif de maintien (4) en ce que ledit au moins premier élément de blocage (31) s'engage dans un contre-élément d'engagement correspondant du second dispositif de maintien (4) ou en ce que le premier élément de blocage (31) et le second élément de blocage (32) s'engagent dans des contre-éléments d'engagement correspondants du second dispositif de maintien (4).

11. Fixation de ski selon l'une quelconque des revendications précédentes, dans laquelle le frein (50) comprend une aide à la montée (8) pour la montée sur les terrains escarpés.

12. Fixation de ski selon la revendication précédente, dans laquelle l'élément fonctionnel (53) et l'aide à la montée (8) sont reliés au frein (50), de préférence à la pédale (51), de manière à pouvoir pivoter dans un axe de pivotement commun (S53).

13. Fixation de ski selon l'une quelconque des revendications précédentes, dans laquelle la mâchoire avant (1) et la mâchoire arrière (5) peuvent être montées fixement sur le ski et ne peuvent pas être déplacées linéairement et/ou ne peuvent pas pivoter par rapport au ski.
